# EUROPÄISCHE PATENTSCHRIFT

(11) **EP 0 695 843 B1**
(45) Veröffentlichungstag und Bekanntmachung des Hinweises auf die Patenterteilung: **14.01.1998**
(21) Anmeldenummer: 95109157.8
(22) Anmeldetag: 14.06.1995
(51) Int. Cl.: E04H 13/00

(54) **Urnengrab**
Cemetary urn
Monument funéraire pour urnes funéraires

(30) Priorität: 04.08.1994 DE 4427610
(43) Veröffentlichungstag der Anmeldung: 07.02.1996
(73) Patentinhaber: Zarth, Rudolf, Dipl.-Ing., 66121 Saarbrücken (DE)
(72) Erfinder: Zarth, Rudolf, Dipl.-Ing., 66121 Saarbrücken (DE)
(74) Vertreter: Bernhardt, Winfrid, Dr.-Ing.

(56) Entgegenhaltungen:
- DE-A- 2 361 922
- DE-A- 2 517 805

## Beschreibung

Die Erfindung betrifft ein Urnengrab in der Form eines gebäudeartigen Bauwerkes mit übereinander angeordneten Reihen nebeneinander angeordneter Urnenkammern.

Solche Gräber sind aus anderen Kulturen bekannt z.B. als hohe Urnenwände mit vorspringenden, übereinander angeordneten Gängen.
Im westeuropäischen Raum werden Urnen im wesentlichen wie Särge in Erd-Grabstätten gesetzt. In der Regel ist dabei Platz für vier Urnen in waagerechter Reihe hintereinander.

Nach Vorschrift ist eine Verweilzeit der Urnen in dem Grab von mindestens 20 Jahren vorgesehen. Nach diesem Zeitraum sind die, aus einem vergänglichen Material bestehenden, Urnen vergangen; das Grab kann neu belegt werden. Die Vorschrift gilt unabhängig davon, ob noch Angehörige leben und ob noch Interesse an dem Grab besteht oder ob es gänzlich aufgegeben ist.

Aus der DE-OS 25 17 805 ist ein gebäudeartiges Urnenbauwerk mit übereinander angeordneten Reihen nebeneinander angeordneter Urnenkammern bekannt, dessen Urnenkammern zum Einlegen der Urnen zum Inneren des Bauwerks hin öffnen.

Es ist die Aufgabe der vorliegenden Erfindung, gegenüber diesem Stand der Technik ein neues verbessertes Urnengrabbauwerk zu schaffen.

In dem diese Aufgabe lösenden Urnenkammerbauwerk nach der Erfindung sind die Urnenkammern von außerhalb des Bauwerks zum Einlegen der Urnen zugänglich und zum Inneren des Bauwerks hin offen und das Bauwerk weist im Inneren eine Gesamtkammer für aufgegebene Urnen auf.

Damit kann eine Urnenkammer beliebig mit einer weiteren Urne besetzt oder aufgegeben und neu vergeben werden. Die hinterste Urne wird bzw. die Urnen werden dann aus der Urnenkammer nach hinten herausgeschoben und damit in die Gesamtkammer überführt. Auch diese ist Grab und erfüllt die Vorschrift, daß ein Grab 20 Jahre erhalten bleiben muß.

Während sonst auch diejenigen Gräber, an denen kein Interesse mehr besteht, bis zum Ablauf des zwanzigsten Jahres vollen Platz in Anspruch nehmen, kann hier auf verminderte Platzbeanspruchung übergegangen werden.

Die Zeichnungen geben ein Ausführungsbeispiel der Erfindung wieder.
- Fig. 1: zeigt ein Urnengrab in Ansicht,
- Fig. 2: zeigt das Urnengrab in senkrechtem Mittelschnitt,
- Fig. 3 bis 6: zeigen das Urnengrab in waagerechten Schnitten gemäß Linien III-III, IV-IV, V-V bzw. VI-VI in Fig. 2

Ein ringförmiger, quadratischer Betonsockel 1 umschließt in der Höhe der Erdoberfläche, über die er etwas hinaussteht, das obere Ende einer an den Seiten ausgemauerten, unten aus dem gewachsenen Boden bestehenden Erdkammer 2.

Auf dem Betonsockel 1 ist in acht Lagen eine gestufte Pyramide 3 errichtet.

Die Pyramide 3 ist aus einen Bausatz darstellenden Betonelementen 4 bis 9 zusammengesetzt. In Fig. 3 links oben ist eine Variante 10 dargestellt.

Die Betonelemente 4 bis 7 haben einen U-förmigen Querschnitt. Sie sind 40 cm breit und 40 cm hoch und haben eine Wanddicke von 5 cm.
Grundelemente sind die Betonelemente 4 mit 100 cm Länge, aus denen die vier Seitenwände der Pyramide 3, soweit möglich, aufgebaut sind. In den Eckbereichen sind die Betonelemente 5 mit 80 cm Länge und die Betonelemente 6 mit 40 cm Länge eingesetzt. Die Betonelemente 7 mit 60 cm Länge treten nur in der zweitobersten Lage auf (Fig. 6).
Das Betonelement 8 ist würfelförmig mit offener Unterseite. Wiederum beträgt die Kantenlänge 40 cm und die Wanddicke 5 cm. Dieses Betonelement bildet die oberste Lage.
Die Betonelemente 9 sind würfelförmig mit offener Unterseite und zwei aneinandergrenzenden offenen Seite. Auch hier beträgt die Kantenlänge 40 cm und die Wanddicke 5 cm. Die Betonelemente 9 sind ganz an den Ecken der Pyramide eingesetzt. Die Variante 10 faßt jeweils ein Betonelement 5, 6 und 9 zusammen, wobei die Wanddicke teilweise vergrößert ist.

Fig. 3 zeigt die erste Lage der Betonelemente, Fig. 4 die zweite Lage, Fig. 5 die sechste Lage und Fig. 6 die siebente Lage. Die Betonelemente 4 bis 6 sind mit der offenen Seite des U-förmigen Querschnitts nach unten verlegt, die Betonelemente 9 mit den offenen Seiten nach unten und nach außen. Im Anschluß an die Betonelemente 9 folgt jeweils auf der einen Seite ein Betonelement 6 und auf der anderen Seite ein Betonelement 5. Darauf folgt auf beiden Seiten noch einmal ein Betonelement 5, und daran schließen sich die Betonelemente 4 an. In der sechsten Lage entfällt das letztere, siehe Fig. 5. Die siebente Lage hat einen gesonderten Aufbau wie aus Fig. 6 ersichtlich.

Durch Verminderung der Zahl der Betonelemente 4 um zwei von Lage zu Lage ist jeweils eine Stufe von 40 cm Breite entstanden.

Die durch die Betonelemente 4 bis 9, auch die Variante 10, gebildeten Urnenkammern sind, soweit sie nicht in den Eckbereichen aufeinanderstoßen, nach dem Inneren der Pyramide offen.
Außen sind sie durch nicht gezeichnete, schwere Türen verschlossen, die nach Art von Grabsteinen beschriftet und ggf. dekoriert sind.
Die Betonelemente bestehen vorzugsweise aus geeignet gefärbtem und/oder oberflächenveredelten Beton.
In der ersten Lage können die Urnenkammern der Betonelemente 4 mit bis zu vier Urnen belegt werden. In den weiteren Lagen ist jeweils Platz für zwei Urnen.

In den zum Inneren der Pyramide hin offenen Urnenkammern können die Urnen so weit weitergeschoben werden, bis sie herausfallen. Sie werden dadurch in die Erdkammer 2 als Gesamtkammer überführt.

## Patentansprüche

1. Urnengrab in der Form eines gebäudeartigen Bauwerkes (3) mit übereinander angeordneten Reihen nebeneinander angeordneter Urnenkammern (4;5),
dadurch gekennzeichnet,
daß die Urnenkammern (4;5) von außerhalb des Bauwerks zum Einlegen der Urnen zugänglich sind und zum Inneren des Bauwerkes (3) hin offen sind und das Bauwerk (3) im Inneren eine Gesamtkammer (2) für aufgegebene Urnen aufweist.

2. Urnengrab nach Anspruch 1,
dadurch gekennzeichnet,
daß die Gesamtkammer (2) als Erdkammer (2) vertieft angeordnet ist.

3. Urnengrab nach Anspruch 1 oder 2,
dadurch gekennzeichnet,
daß das Bauwerk (3) gestuft ist, wobei vorzugsweise jeweils nur eine Reihe der Urnenkammern (4;5) eine Stufe bildet.

4. Urnengrab nach Anspruch 3,
dadurch gekennzeichnet,
daß das Bauwerk (3) die Gesamtform einer Pyramide (3) hat.

5. Urnengrab nach Anspruch 3 oder 4,
dadurch gekennzeichnet,
daß das Bauwerk (3) aus Betonelementen (4;5;6;7;9) zusammengesetzt ist, die jeweils eine Urnenkammer bilden.

6. Urnengrab nach Anspruch 5,
dadurch gekennzeichnet,
daß die Betonelemente (4-7), ggf. mit Ausnahme an den Ecken des Bauwerkes, einen nach unten offenen, U-förmigen Querschnitt aufweisen.

## Claims

1. Urn grave in the form of a building-like structure (3) with rows, arranged one above the other, of urn chambers (4; 5) arranged one beside the other, characterized in that the urn chambers (4; 5) are accessible from outside the structure for the purpose of introducing the urns and are open towards the interior of the structure (3), and in the interior the structure (3) has a general chamber (2) for relinquished urns.

2. Urn grave according to Claim 1, characterized in that the general chamber (2) is arranged in a sunken manner as an earth chamber (2).

3. Urn grave according to Claim 1 or 2, characterized in that the structure (3) is stepped, preferably in each case just one row of the urn chambers (4; 5) forming a step.

4. Urn grave according to Claim 3, characterized in that the structure (3) is in the overall form of a pyramid (3).

5. Urn grave according to Claim 3 or 4, characterized in that the structure (3) is made up of concrete elements (4; 5; 6; 7; 9) which each form an urn chamber.

6. Urn grave according to Claim 5, characterized in that the concrete elements (4-7), the exception, if appropriate, being at the corners of the structure, have a U-shaped cross-section which is open at the bottom.

## Revendications

1. Monument funéraire pour urnes funéraires ayant la forme d'un bâtiment(3) en forme d'édifice présentant des rangées, disposées les unes au-dessus des autres, de chambres à urne (4;5) disposées les unes à côté des-autres, caractérisé en ce que les chambres à urne (4; 5) sont accessibles de l'extérieur de l'édifice pour le placement des urnes et ouvertes vers l'intérieur de l'édifice (3) et en ce que l'édifice (3) présente à l'intérieur une chambre commune (2) pour les urnes abandonnées.

2. Monument funéraire pour urnes funéraires selon la revendication 1, caractérisé en ce que la chambre commune (2) est disposée en étant creusée et formant une chambre enterrée (2).

3. Monument funéraire pour urnes funéraires selon la revendication 1 ou 2, caractérisé en ce que le bâtiment (3) présente des échelons, une seule rangée de chambres d'urne (4; 5) formant de préférence un échelon.

4. Monument funéraire pour urnes funéraires selon la revendication 3, caractérisé en ce que le bâtiment (3) présente la forme globale d'une pyramide (3).

5. Monument funéraire pour urnes funéraires selon la revendication 3 ou 4, caractérisé en ce que le bâtiment (3) est constitué par des éléments en béton (4; 5; 6; 7; 9) qui forment chacun une chambre à urne.

6. Monument funéraire pour urnes funéraires selon la revendication 5, caractérisé en ce que les éléments en béton (4-7), le cas échéant à l'exception des coins du bâtiment, présentent une section en forme de U ouverte vers le bas.
